# EUROPÄISCHE PATENTSCHRIFT

(11) **EP 2 584 795 B1**
(45) Veröffentlichungstag und Bekanntmachung des Hinweises auf die Patenterteilung: **19.07.2017**
(21) Anmeldenummer: 12188476.1
(22) Anmeldetag: 15.10.2012
(51) Int. Cl.: H04R 25/00

(54) **Verfahren zum Ermitteln einer Kompressionskennlinie**
Method for determining a compression characteristic curve
Procédé de détermination d'une ligne caractéristique de compression

(30) Priorität: 21.10.2011 DE 102011085036
(43) Veröffentlichungstag der Anmeldung: 24.04.2013
(73) Patentinhaber: Sivantos Pte. Ltd., Singapore 139959 (SG)
(72) Erfinder: Hannemann, Ronny, 91054 Buckenhof (DE)
(74) Vertreter: FDST Patentanwälte

(56) Entgegenhaltungen:
- US-A1- 2004 264 721
- US-A1- 2011 249 843
- Keiichi Yasu ET AL: "Critical-band based frequency compression for digital hearing aids", , 1. Januar 2004 (2004-01-01), XP055120887, DOI: 10.1250/ast.25.61] Gefunden im Internet: URL:http://www.splab.net/papers/2004/2004_ 05.pdf [gefunden am 2014-05-30]
- Hartmut Traunmüller: "Analytical expressions for the tonotopic sensory scale", Journal of the Acoustical Society of America Volume 88, No. 1, 1. Juli 1990 (1990-07-01), Seiten 97-100, XP055122062, Gefunden im Internet: URL:http://scitation.aip.org/docserver/ful ltext/asa/journal/jasa/88/1/1.399849.pdf?e xpires=1402041200&id=id&accname=441685&che cksum=C9F9CDB8CBE826BDFFBB014D79C6F620 [gefunden am 2014-06-06]

## Beschreibung

Die vorliegende Erfindung betrifft ein Verfahren zum Ermitteln eines Kniepunkts einer Frequenzkompressionskennlinie für eine Hörvorrichtung. Darüber hinaus betrifft die vorliegende Erfindung ein Verfahren zum Ermitteln einer Frequenzkompressionskennlinie und ein Verfahren zum Einstellen eines binauralen Hörsystems. Unter dem Begriff Hörvorrichtung wird hier jedes im oder am Ohr tragbares, einen Schallreiz auslösendes Gerät, insbesondere ein Hörgerät, Kopfhörer und dergleichen, verstanden.

Hörgeräte sind tragbare Hörvorrichtungen, die zur Versorgung von Schwerhörenden dienen. Um den zahlreichen individuellen Bedürfnissen entgegenzukommen, werden unterschiedliche Bauformen von Hörgeräten wie Hinter-dem-Ohr-Hörgeräte (HdO), Hörgerät mit externem Hörer (RIC: receiver in the canal) und In-dem-Ohr-Hörgeräte (IdO), z.B. auch Concha-Hörgeräte oder Kanal-Hörgeräte (ITE, CIC), bereitgestellt. Die beispielhaft aufgeführten Hörgeräte werden am Außenohr oder im Gehörgang getragen. Darüber hinaus stehen auf dem Markt aber auch Knochenleitungshörhilfen, implantierbare oder vibrotaktile Hörhilfen zur Verfügung. Dabei erfolgt die Stimulation des geschädigten Gehörs entweder mechanisch oder elektrisch.

Hörgeräte besitzen prinzipiell als wesentliche Komponenten einen Eingangswandler, einen Verstärker und einen Ausgangswandler. Der Eingangswandler ist in der Regel ein Schallempfänger, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher, oder als elektromechanischer Wandler, z. B. Knochenleitungshörer, realisiert. Der Verstärker ist üblicherweise in eine Signalverarbeitungseinheit integriert. Dieser prinzipielle Aufbau ist in FIG 1 am Beispiel eines Hinter-dem-Ohr-Hörgeräts dargestellt. In ein Hörgerätegehäuse 1 zum Tragen hinter dem Ohr sind ein oder mehrere Mikrofone 2 zur Aufnahme des Schalls aus der Umgebung eingebaut. Eine Signalverarbeitungseinheit 3, die ebenfalls in das Hörgerätegehäuse 1 integriert ist, verarbeitet die Mikrofonsignale und verstärkt sie. Das Ausgangssignal der Signalverarbeitungseinheit 3 wird an einen Lautsprecher bzw. Hörer 4 übertragen, der ein akustisches Signal ausgibt. Der Schall wird gegebenenfalls über einen Schallschlauch, der mit einer Otoplastik im Gehörgang fixiert ist, zum Trommelfell des Geräteträgers übertragen. Die Energieversorgung des Hörgeräts und insbesondere die der Signalverarbeitungseinheit 3 erfolgt durch eine ebenfalls ins Hörgerätegehäuse 1 integrierte Batterie 5.

Frequenzkompression ist eine verhältnismäßig neue Technik bei Hörgeräten. Durch die Frequenzkompression werden hochfrequente Informationen hörbar, die ohne dieses Verfahren nicht gehört werden können. Erreicht wird dies durch einen Algorithmus, der Hochfrequenzinformation von höheren Frequenzen auf niedrigere Frequenzen abbildet. Ursprünglich niedrige Frequenzen werden dabei mit der neuen Information ersetzt.

Damit sich der Frequenzkompressionsalgorithmus auch hinsichtlich Sprachverständlichkeit als profitabel erweist, muss dieser Algorithmus in einer speziellen Art parametriert werden. Derzeit ist man jedoch nicht in der Lage, verlässlich darzulegen, dass durch einen Frequenzkompressionsalgorithmus Vorteile bezüglich der Sprachverständlichkeit erwartet werden können. Insbesondere fehlt es an einer definierten Strategie, einen Frequenzkompressionsalgorithmus so zu parametrieren, dass sich hinsichtlich der Sprachverständlichkeit ein Profit ergibt. Da die Sprachverständlichkeit sehr wichtig ist, damit Hörgeschädigte an täglichen Unterhaltungen in befriedigender Weise teilnehmen können, und damit sie mit ihrem Hörgerät zufrieden sind, ist es entsprechend bedeutsam, mit Hörgeräten eine bessere Sprachverständlichkeit erlangen zu können.

Derzeit übliche Techniken zur Einstellung von Frequenzkompressionsalgorithmen berücksichtigen nicht die akustische Feinstruktur von Konsonanten und Vokalen wie etwa deren Mittenfrequenz oder andere Charakteristiken, z. B. Formanten. Heutige Anpassstrategien, die während einer Erstanpassung angewandt werden, zielen eher auf eine erhöhte Rückkopplungsstabilität anstatt auf Vorteile bzgl. Sprachverständlichkeit. Nur durch eine äußerst mühsame und zeitaufwändige, manuelle Feineinstellung lässt sich ein zusätzlicher Nutzen bzgl. Sprachverständlichkeit erreichen.

Die US 2011/0249843 A1 beschreibt ein Verfahren zur Bestimmung eines Kniepunkts einer Frequenzkompressionskennlinie für eine Hörhilfe. Dabei wird eine kritische Frequenz in dem Frequenzbereich bestimmt, das Eingangssignal wird analysiert, eine Grenzfrequenz wird definiert, eine Quellfrequenz oberhalb der Grenzfrequenz wird identifiziert und ein Zielfrequenzband unterhalb der Grenzfrequenz wird identifiziert.

Aus dem Artikel "Critical-band based frequency compressing for digital hearing aids", Keiichi Yasu et al, Acoust. Sci & Tech. 25, 1 (2004) (XP055120887, DOI: 10.1250/ast. 25.61) ist es grundsätzlich bekannt, eine Frequenzkompressionskennlinie und deren Parameter auf Basis von Frequenzgruppen zu ermitteln. Aus der US 2004/0264721 A1 ist es darüber hinaus bekannt, hierzu die sogenannte Bark-Skala heranzuziehen.

Die DE 10 2009 058 415 A1 beschreibt, dass bei einem Hörgerät im Eingangssignal vorhandene Klänge und insbesondere deren Grundfrequenzen ermittelt werden sollen und die Frequenztranspositionen in Abhängigkeit von den ermittelten Grundfrequenzen ausgeführt werden sollen. Die transponierten Obertöne werden dabei wieder auf das Frequenz-Raster der Grundfrequenz gelegt, sodass die Klang-Eigenschaft auch nach der Frequenztransposition erhalten bleibt.

In dem Artikel "Verbesserte Hörbarkeit für Menschen mit hochgradigem Hörverlust" von O. Bürkli-Halevy et al., veröffentlicht in Hörakustik 3, 2008, Seiten 8 bis 14 ist beschrieben, dass bei Hörgeräten eine Frequenzkompression mit einem Kompressionsverhältnis zwischen 1,5:1 und 4:1 verwendet werden soll.

Die Aufgabe der vorliegenden Erfindung besteht somit darin, die Frequenzkompression einer Hörvorrichtung in einfacher Weise so einstellen zu können, dass sich Vorteile bezüglich Sprachverständlichkeit erzielen lassen.

Erfindungsgemäß wird diese Aufgabe gelöst durch ein Verfahren mit den Merkmalen des Anspruchs 1. Vorteilhafte Weiterbildungen sind Gegenstand der Unteransprüche.

Hierzu wird der Kniepunkt der Frequenzkompressionskennlinie in Abhängigkeit von der maximal hörbaren Frequenz des Nutzers (also der höchsten vom Nutzer hörbaren Frequenz) der Hörvorrichtung bestimmt. Dabei wird davon ausgegangen, dass eine Frequenzkompressionskennlinie mindestens zwei Schenkel aufweist, die an dem Kniepunkt miteinander verbunden sind. Durch geeignete Verschiebung des Kniepunkts entsprechend der vorgegebenen Vorschrift lässt sich so die Information optimieren, die in dem hörbaren Bereich an den Nutzer der Hörvorrichtung übertragen werden kann.

Vorzugsweise wird der Kniepunkt in jedem Fall oberhalb von 1,5 kHz festgelegt. Da unterhalb des Kniepunkts die Frequenzen typischerweise unkomprimiert übertragen werden, werden im Fall des Kniepunkts oberhalb von 1,5 kHz alle wesentlichen Spektralanteile unverändert übertragen, die es dem Nutzer ermöglichen, weibliche Stimmen von männlichen Stimmen zu unterscheiden.

Der Kniepunkt wird mit Hilfe der Bark-Skala berechnet. Die Bark-Skala stellt eine psychoakustische Skala für die wahrgenommene Tonhöhe (Tonheit) dar. Hierbei wird eine Koordinate f_cutoff des Kniepunkts mit Hilfe der Formel $f_cutoff = 1960 ⋅ ( \left(f_max_bark-no_bands_down+0,53\right) / \left(26,28-\left(f_max_bark-no_bands_down\right)\right)$ berechnet, wobei f_max_bark die maximale hörbare Frequenz umgerechnet in einen Bark-Wert und no_bands_down eine in Abhängigkeit von der maximal hörbaren Frequenz festgelegte Anzahl an Frequenzgruppen (critical bands) bedeutet. Damit muss in einer Zuordnungsvorschrift lediglich noch festgelegt werden, wie hoch der Wert no_bands_down in Einheiten von Frequenzgruppen (critical bands) in Abhängigkeit von der maximal hörbaren Frequenz ist. Dieser Wert lässt sich analytisch für jede Frequenz oder aber beispielsweise tabellarisch für einzelne Frequenzkanäle festlegen.

Es wird somit ein Verfahren zum Ermitteln einer Frequenzkompressionskennlinie, gemäß der ein Eingangswert in einen Ausgangswert abgebildet wird, durch Ermitteln eines Kniepunkts entsprechend der obigen Verfahren bereitgestellt, wobei unterhalb des Kniepunkts jeder Eingangswert gleich dem jeweiligen Ausgangswert ist. Damit ist auf alle Fälle der untere Teil einer Frequenzkompressionskennlinie von der Frequenz null bis zu der Kniepunktfrequenz festgelegt. In diesem Frequenzbereich findet keine Kompression statt.

Oberhalb des Kniepunkts findet typischerweise Kompression statt. Hier sollte die Kompressionsrate maximal den Wert 4 erreichen. Höhere Kompressionsraten führen zu irritierenden Übertragungen.

Auch hier wird der Eingangswert f_source_max zu demjenigen Ausgangswert f_max, der der maximal hörbaren Frequenz entspricht, mit Hilfe der Bark-Skala berechnet. Damit ist der Algorithmus zur Einstellung der Frequenzkompression näher an der psychoakustischen Größe der tatsächlich wahrnehmbaren Tonhöhe geführt.

Um die Frequenzkompressionskennlinie oberhalb des Kniepunkts konkret festzulegen, wird der Eingangswert f_source_max für den maximal hörbaren Ausgangswert f_max mit Hilfe der Formel $f_source_max = 1960 ⋅ \left(\left(f_max_bark+no_bands_up\right)+0,53\right) / \left(26,28-\left(f_max_bark+no_bands_up\right)\right)$ berechnet, wobei f_max_bark die maximal hörbare Frequenz umgerechnet in einen Bark-Wert und no_bands_up eine in Abhängigkeit von der maximal hörbaren Frequenz festgelegte Anzahl an Frequenzgruppen (critical bands) bedeutet. Auch hier ist dann nur noch für jede maximal hörbare Frequenz f_max bzw. den höchsten hörbaren Kanal eine Anzahl an Frequenzgruppen festzulegen, deren Gesamtbreite den Abstand vom Kniepunkt (f_cutoff) zur Originalfrequenz f_source_max bildet, die entsprechend der Kompressionskennlinie auf die maximal hörbare Frequenz f_max abgebildet wird.

Mit der oben dargestellten erfindungsgemäßen Ermittlung der Frequenzkompressionskennlinie kann ein Verfahren zur automatischen Einstellung eines binauralen Hörsystems bereitgestellt werden. Dabei ist es besonders vorteilhaft, wenn die eben geschilderte Frequenzkompressionskennlinie für dasjenige Ohr des Nutzers der Hörvorrichtungen ermittelt wird, das den geringeren Hörverlust aufweist. Damit wird sichergestellt, dass für den Nutzer der Hörvorrichtungen nicht Information verloren geht, die der Nutzer noch hören könnte.

Die vorliegende Erfindung wird nun anhand der beigefügten Zeichnungen näher erläutert, in denen zeigen:
- FIG 1: den prinzipiellen Aufbau eines Hörgeräts gemäß dem Stand der Technik;
- FIG 2: ein Blockschaltdiagramm zur Bestimmung einer Frequenzkompressionskennlinie und
- FIG 3: eine erfindungsgemäße Frequenzkompressionskennlinie.

Die nachfolgend näher geschilderten Ausführungsbeispiele stellen bevorzugte Ausführungsformen der vorliegenden Erfindung dar.

Mit dem unten beschriebenen Einstell- bzw. Anpassalgorithmus soll ein Frequenzkompressionsalgorithmus eines Hörgeräts oder einer anderen Hörvorrichtung so eingestellt werden, dass sich ein Nutzen hinsichtlich der Sprachverständlichkeit ergibt verglichen mit dem Fall eines Hörgeräts ohne Frequenzkompression. Alle anderen Parameter des Hörgeräts außer der Frequenzkompression werden nicht verändert (Verstärkung, Pegelkompression usw.).

In dem Hörgerät ist ein Frequenzkompressionsalgorithmus implementiert, dessen Frequenzkompressionskennlinie 10 (vergleiche FIG 3) die Abbildung einer Eingangsfrequenz f_in (= f_source) auf eine Ausgangsfrequenz f_out (= f_destination) darstellt. Üblicherweise besitzt diese Frequenzkompressionskennlinie 10 die in FIG 3 dargestellte Struktur. Sie besitzt zwei lineare Abschnitte 11 und 12, wovon der erste Abschnitt 11 vom Ursprung des Diagramms zu einem Kniepunkt 13 führt, und der zweite lineare Abschnitt 12 von dem Kniepunkt 13 zu einem Endpunkt 14. Der erste lineare Abschnitt 11 besitzt die Steigung eins, so dass in dem Frequenzbereich von null bis zum Kniepunkt 13 bzw. der Frequenz f_cutoff keine Frequenzkompression stattfindet.

Die Frequenzkompressionskennlinie ist also durch drei Parameter charakterisiert: die Frequenz f_cutoff, die die beiden Koordinaten des Kniepunkts 13 darstellt und dem Startpunkt des eigentlichen Frequenzkompressionsalgorithmus entspricht (alle Frequenzen unter f_cutoff sind von dem Algorithmus nicht beeinflusst), die Frequenz f_max, die die maximal hörbare Frequenz darstellt, und die Frequenz f_source_max, die derjenigen Originaleingangsfrequenz entspricht, die durch die Frequenzkompressionskennlinie auf die Ausgangsfrequenz f_max abgebildet wird. Es wird also die Information im Originalfrequenzbereich zwischen f_cutoff und f_source_max auf den Bereich zwischen f_cutoff und f_max abgebildet. Diese Reduktion der Bandbreite führt zur Hörbarkeit von Hochfrequenzinformation bei niedrigeren Frequenzen auf die Kosten eines Verlustes von ursprünglicher Tieffrequenzinformation.

Eine vorteilhafte Anpassformel für den Frequenzkompressionsalgorithmus erfüllt jedoch folgende audiologische Anforderungen:
1. Die Hörbarkeit von Reibelauten (Frikative) ist erhöht. Insbesondere soll bei aktiviertem Frequenzkompressionsalgorithmus die Mittenfrequenz des Lauts "s" von derjenigen des Lauts "sch" verschieden sein.
2. Eine Vokalverwechslung zwischen den Vokalen "e" und "i" soll minimiert sein. Bei aktiviertem Frequenzkompressionsalgorithmus sollen die verschobenen Frequenzen des zweiten Vokalformanten von "e" und "i" voneinander verschieden sein, vorzugsweise unabhängig von der Erfüllung der anderen Anforderungen.
3. Es soll so viel Originalinformation wie möglich erhalten bleiben. Anders ausgedrückt: der Verlust an Originalfrequenzinformation soll minimiert werden. Daher soll der Kniepunkt bzw. f cutoff möglichst hoch sein, und die resultierende Frequenzkompressionsrate soll mit Rücksicht auf die anderen Anforderungen so klein wie möglich sein. Insbesondere sollte die Frequenzkompressionsrate jedoch maximal den Wert 4 erreichen.
4. Der Frequenzkompressionsalgorithmus soll bei binauraler Versorgung immer an das Ohr angepasst werden, das das bessere Hörvermögen besitzt.
5. Bei binauraler Versorgung soll in beiden Hörgeräten die gleiche Einstellung des Frequenzkompressionsalgorithmus angewandt werden, um einen konsistenten Schalleindruck an beiden Ohren zu erreichen, so dass ein kortikales Neuerlernen der auditorischen Wahrnehmung möglich ist.
6. Die Unterscheidbarkeit von Sprachbeispielen der beiden Geschlechter soll gegeben sein. Daher soll die Frequenz f_cutoff des Kniepunkts 13 nicht unter 1,5 kHz liegen.

Die Tatsache, ob ein Nutzer einer Hörvorrichtung für die erfindungsgemäße Frequenzkompression geeignet ist, lässt sich zuverlässig mit zwei Messungen abschätzen. Diese Messungen sollen an dem Ohr mit der besseren Resthörfähigkeit durchgeführt werden. Die erste Messung entspricht einem Audiogramm und die zweite Messung betrifft das Vorhandensein einer so genannten toten Region im Gehör des Nutzers. Allein anhand des Audiogramms ist es in der Regel nicht zuverlässig möglich, die maximal hörbare Frequenz zu bestimmen. Dies liegt daran, dass beispielsweise auf der Basilarmembran Härchen nicht durch die Schallwellen direkt zum Schwingen angeregt werden, sondern auch durch Schwingungen der Basilarmembran selbst. Damit wird beispielsweise Schall hörbar, der jenseits einer eigentlichen maximal hörbaren Frequenz liegt. Um daher die maximal hörbare Frequenz besser bestimmen zu können, wird beispielsweise ein toter Bereich bzw. dessen Untergrenze mit dem so genannten TEN-Test (siehe unten) ermittelt.

Auf der Basis eines gegebenen Audiogramms und einer gewählten Anpassformel (z. B. ConnexxFit) kann ein durch ein Hörgerät erzielbarer Nutzen berechnet werden. Die Berechnung des Hörgeräteausgangsspektrums ermöglicht eine Schätzung der maximal hörbaren Frequenz mit der jeweiligen Einstellung. Der Schnittpunkt des Hörgeräteausgangsspektrums mit dem Hörverlust (Audiogramm) bestimmt die so genannte maximal hörbare Frequenz f_max.

Die maximal hörbare Frequenz f_max lässt sich beispielsweise mit folgenden Schritten abschätzen:
a) Bestimmen des 99%-Perzentils eines sprachmodulierten 65 dB Störgeräusches (z. B. ISTS-Störgeräusch (internationales Sprachtestsignal) gemäß der internationalen Norm IEC 60118-15).
b) Berechnen der Verstärkung des Hörgeräts im eingesetzten Zustand (insertion gain) für einen vorliegenden Hörverlust mit Hilfe eines Anpassalgorithmus oder statischen Modells für ein spezifisches Hörgerät.
c) Addieren der Resultate von a) und b). Diese Summe entspricht dem Frequenzspektrum (aided speech spectrum) am Trommelfell.
d) Berechnen des Schnittpunkts des vorliegenden Audiogramms mit dem Ergebnis von c), was zu der maximal hörbaren Frequenz f max führt.
Wenn andere Perzentile oder andere ISTS-Störgeräuschpegel in a) verwendet werden, kann die Frequenzkompressionsanpassung an spezielle Bedürfnisse (andere Hörgerätekategorien oder bestimmte Untergruppen von hörgeschädigten Personen) angepasst werden.

Wenn eine so genannte tote Region auf der Basis des Audiogramms geschätzt oder mit einem anderen diagnostischen Test (z. B. dem TEN-Test) gemessen wird, kann die berechnete maximal hörbare Frequenz f_max auf den resultierenden Wert geändert werden. Eine tote Region kann vorliegen, wenn ein Hörverlust bei einer bestimmten Frequenz mindestens 80 dB (HL = Hearing Level) beträgt und die Differenz zwischen zwei benachbarten Oktaven mindestens 50 dB (HL) beträgt.

Nachfolgend wird anhand von FIG 2 und FIG 3 dargestellt, wie eine Frequenzkompressionskennlinie automatisch ermittelt werden kann. Dazu werden die Parameter der Frequenzkompressionskennlinie f_cutoff und f_source_max erfindungsgemäß auf der Basis von Frequenzgruppen (critical bands) ermittelt, vergleiche Bark-Skala und Eberhard Zwicker: "Subdivision of the audible frequency range into critical bands (Frequenzgruppen)", J. Acoust Soc. Am. Band 33, Seite 248, Feb. 1961). Der Ausgangspunkt für die Berechnungen stellt die maximal hörbare Frequenz f_max dar, die auch der unteren Frequenz einer toten Region entspricht. In dem Schritt 15 wird also aus dem Audiogramm, welches selbst in Schritt 16 gemessen wurde, und ggf. dem TEN-Test, der in Schritt 17 durchgeführt wurde, die maximale hörbare Frequenz f_max ermittelt. In Abhängigkeit von dieser Frequenz f_max wird die Frequenz f_cutoff in Schritt 18 ermittelt, die die Koordinaten des Kniepunkts 13 repräsentiert. Ferner wird in Schritt 19 die maximale Quellfrequenz f_source_max in Abhängigkeit von der Frequenz f_max bestimmt, welche auf eben die Frequenz f_max abgebildet wird. Schließlich wird aus den Parametern f_max, f_cutoff und f_source_max in Schritt 20 eine Frequenzkompressionskennlinie 10 ermittelt, mit der der Frequenzkompressionsalgorithmus eingestellt wird.

Der damit gebildete Algorithmus führt zu einer Frequenzkompressionseinstellung, welche eine verbesserte Sprachverständlichkeit gewährleistet. Erfindungsgemäß wird der Wert von f_max auf einen Bark-Wert f_max_bark entsprechend einem Verfahren von H. Traunmüller (1990) "Analytical expressions for the tonotopic sensory scale" J. Acoust Soc. Am. 88: Seiten 97 bis 100 transformiert. Die Transformation erfolgt gemäß der Formel $f_max_bark = 26 , 81 ⋅ f_max / \left(1960+f_max\right) - 0 , 53.$

Optional soll der Wert f_max_bark veränderbar sein, wenn beispielsweise eine geringere Frequenzkompression gewünscht wird. Es soll dann beispielsweise für eine vorgegebene Filterbank sichergestellt sein, dass der veränderte Wert f_max_bark eine Frequenz zwischen 2 kHz und 8 kHz repräsentiert.

Mit Hilfe nachstehender Formel und der Werte no_bands_down, die eine Anzahl von Frequenzgruppen darstellen, wird erfindungsgemäß die Frequenz f_cutoff des Kniepunkts berechnet. Der Kniepunkt liegt also in einem gewissen Abstand (gezählt in Frequenzgruppen) unterhalb der maximal hörbaren Frequenz f_max. Die entsprechende Formel lautet: $f_cutoff = 1960 ⋅ \left(\left(f_max_bark-no_bands_down\right)+0,53\right) / \left(26,28-\left(f_max_bark-no_bands_down\right)\right)$

Mit dem dargestellten Algorithmus würden Werte für f_max < 2 kHz zu f_cutoff-Werten < 1,5 kHz führen, was aus audiologischer Sicht vermieden werden soll. Daher werden Werte für f_max < 2 kHz immer auf 2 kHz gesetzt, unabhängig vom tatsächlich gemessenen Wert.

Mit der nun folgenden Formel und den in der nachfolgenden Tabelle aufgeführten Werten no_bands_up ebenfalls in der Einheit "CB" (Frequenzgruppen) lässt sich für eine jeweils aktuelle Frequenz f_max der weitere Kennlinienparameter f_source_max berechnen: $f_source_tmp = 1960 ⋅ \left(\left(f_max_bark+no_bands_up\right)+0,53\right) / \left(26,28-\left(f_max_bark+no_bands_up\right)\right)$

| f max in [Hz] | No bands down in [CB] | No bands up in [CB] |
|---|---|---|
| 1500 | 3 | 7 |
| 1750 | 2 | 6 |
| 2000 | 2 | 5,5 |
| 2250 | 2 | 4,8 |
| 2500 | 1,8 | 4 |
| 2750 | 2 | 3,8 |
| 3000 | 2 | 3,2 |
| 3250 | 2 | 3 |
| 3500 | 2 | 2,5 |
| 3750 | 2 | 2,3 |
| 4000 | 2 | 2,2 |
| 4250 | 1,8 | 2 |
| 4500 | 2 | 2 |
| 4750 | 2 | 1,8 |
| 5000 | 1,8 | 1,7 |
| 5250 | 2 | 1,6 |
| 5500 | 1,8 | 1,5 |
| 5750 | 1,8 | 1,6 |
| 6000 | 1,6 | 1,5 |
| 6250 | 1,6 | 1,5 |
| 6500 | 1,6 | 1,4 |
| 6750 | 1,6 | 1,4 |
| 7000 | 1,8 | 1,5 |
| 7250 | 1,8 | 1,4 |
| 7500 | 2 | 1,3 |
| 7750 | 2 | 1,2 |
| 8000 | 2 | 1,2 |

Die obigen Berechnungen stellen sicher, dass die audiologischen Anforderungen 1. und 2. (siehe oben) erfüllt sind. Diese Anforderungen sind die Basis für eine Verbesserung der Sprachverständlichkeit durch den Frequenzkompressionsalgorithmus. Die Werte in der Tabelle sind hier auf eine Filterbank mit 48 Kanälen bezogen, die jeweils eine Bandbreite von 250 Hz besitzen.

Die dargestellte Anpassstrategie für einen Frequenzkompressionsalgorithmus kombiniert mehrere Hörgeräteanpassschritte, die üblicherweise manuell durchgeführt wurden (z. B. Messungen an 2 cm³ - Testvolumina). Beispielsweise wird die sich beim Tragen des Hörgeräts ergebende Hörschwelle für die Schätzung der maximal hörbaren Frequenz genutzt, ebenso wie das sonst übliche manuelle Entflechten der Mittenfrequenzen der Frikative "s" und "sch" bei der Hörgeräteanpassung. Dieses manuelle Verfahren zur Trennung von "s" und "sch" wird nun auf die erfindungsgemäße Weise automatisiert. Erfindungsgemäß wird bei der vorgestellten automatischen Anpassung auch das Konzept der kritischen Bandweiten (Frequenzgruppen gemäß Bark-Skala) genutzt, so dass sich letztlich deutliche Vorteile bei der automatischen Anpassung einer Frequenzkompression im Hinblick auf Sprachverständlichkeit ergeben. Bereits nach einer kurzen Gewöhnungsphase an den veränderten Schalleindruck aufgrund der Frequenzkompression zeigen die hörgeschädigten Probanden eine verbesserte Sprachverständlichkeit.

In vorteilhafter Weise zeigt die erfindungsgemäße Anpassstrategie eines Frequenzkompressionsalgorithmus zum einen eine messbare Verbesserung der Sprachverständlichkeit bei aktivierter Frequenzkompression und zum anderen eine schnellere Anpassung der Hörgeräte mit Frequenzkompressionsalgorithmen. Insbesondere kann die Anpassung nun automatisiert werden und bedarf keiner langen Messungen und Anpasssitzungen. Des Weiteren ist auch eine Vorhersage eines zusätzlichen Nutzens bzgl. der Sprachverständlichkeit mit der Frequenzkompression möglich. Ein weiterer Vorteil besteht darin, dass sich eine verbesserte Sprachverständlichkeit bereits nach der Erstanpassung einstellt.

## Patentansprüche

1. Verfahren zum Ermitteln einer einen Eingangswert f_in in einen Ausgangswert f_out abbildenden Frequenzkompressionskennlinie (10) für eine Hörvorrichtung, mit einem Kniepunkt (13),
- bei dem eine maximal hörbare Frequenz f_max eines Nutzers der Hörvorrichtung und in Abhängigkeit hiervon der Kniepunkt (13) ermittelt werden, wobei unterhalb des mit Hilfe von Werten der Bark-Skala berechneten Kniepunkts (13) jeder Eingangswert f_in gleich dem jeweiligen Ausgangswert f_out ist,
**dadurch gekennzeichnet,**
- **dass** auf der Basis von Frequenzgruppen eine maximal hörbare Originaleingangsfrequenz f_source_max und eine Frequenz f_cutoff des Kniepunktes (13) der Frequenzkompressionskennlinie (10) gebildet werden, wobei die maximal hörbare Originaleingangsfrequenz als Eingangswert f_source_max zu demjenigen Ausgangswert f_max, der der maximal hörbaren Frequenz entspricht, mittels der Bark-Skala mit Hilfe der Formel $f_source_max = 1960 ⋅ \left(\left(f_max_bark+no_bands_up\right)+0,53\right) / \left(26,28-\left(f_max_bark+no_bands_up\right)\right)$ berechnet wird, mit f_max_bark als maximal hörbare Frequenz f_max umgerechnet in einen Bark-Wert sowie no_bands_up als eine in Abhängigkeit von der maximal hörbaren Frequenz festgelegte Anzahl an Frequenzgruppen, und
- **dass** eine Koordinate f_cutoff des Kniepunkts (13) mit Hilfe der Formel $f_cutoff = 1960 ⋅ ( \left(f_max_bark-no_bands_down+0,53\right) / \left(26,28-\left(f_max_bark-no_bands_down\right)\right)$ berechnet wird, mit f_max_bark als die maximal hörbare Frequenz umgerechnet in einen Bark-Wert sowie no_bands_down als eine in Abhängigkeit von der maximal hörbaren Frequenz f_max festgelegte Anzahl an Frequenzgruppen.

2. Verfahren nach Anspruch 1, wobei der Kniepunkt (13) in jedem Fall oberhalb von 1,5 kHz festgelegt wird.

3. Verfahren nach Anspruch 1 oder 2, wobei eine maximale Kompressionsrate oberhalb des Kniepunkts (13) 4 beträgt.

4. Verfahren zum Einstellen eines binauralen Hörsystems mit zwei Hörvorrichtungen mit dem Schritt des Ermittelns einer Frequenzkompressionskennlinie (10) gemäß einem der Ansprüche 1 bis 3.

5. Verfahren nach Anspruch 4, wobei die Frequenzkompressionskennlinie (10) gemäß einem der Ansprüche 1 bis 3 für dasjenige Ohr des Nutzers der Hörvorrichtungen ermittelt wird, das den geringeren Hörverlust aufweist.

## Claims

1. Method for determining a frequency compression characteristic (10), which maps an input value f_in to an output value f_out, for a hearing device, comprising a knee point (13),
- in which a maximum audible frequency f_max of a user of the hearing device and, depending thereon, the knee point (13) are determined, wherein each input value f_in equals the respective output value f_out below the knee point (13) calculated with the aid of values of the Bark scale,
**characterized**
- **in that** a maximum audible original input frequency f_source_max and a frequency f_cutoff of the knee point (13) of the frequency compression characteristic (10) are formed on the basis of frequency groups, wherein the maximum audible original input frequency as input value f_source_max is calculated for that output value f_max corresponding to the maximum audible frequency by means of the Bark scale with the aid of the formula $f_source_max = 1960 ⋅ \left(\left(f_max_bark+no_bands_up\right)+0.53\right) / \left(26.28-\left(f_max_bark+no_bands_up\right)\right) ,$ where f_max_bark is a maximum audible frequency f_max converted into a Bark value and no_bands_up is a set number of frequency groups depending on the maximum audible frequency, and
- **in that** a coordinate f_cutoff of the knee point (13) is calculated with the aid of the formula $f_cutoff = 1960 ⋅ \left(\left(f_max_bark-no_bands_down\right)+0.53\right) / \left(26.28-\left(f_max_bark-no_bands_down\right)\right) ,$ where f_max_bark is the maximum audible frequency converted into a Bark value and no_bands_down is a set number of frequency groups depending on the maximum audible frequency f_max.

2. Method according to Claim 1, wherein the knee point (13) is in each case set above 1.5 kHz.

3. Method according to Claim 1 or 2, wherein a maximum compression rate above the knee point (13) is 4.

4. Method for adjusting a binaural hearing system comprising two hearing devices, comprising the step of determining a frequency compression characteristic (10) according to any one of Claims 1 to 3.

5. Method according to Claim 4, wherein the frequency compression characteristic (10) is determined according to any one of Claims 1 to 3 for that ear of the user of the hearing devices which has the lower hearing loss.

## Revendications

1. Procédé de détermination d'un courbe caractéristique de compression de fréquence (10) transformant une valeur d'entrée f_in en une valeur de sortie f_out pour un dispositif auditif, comportant un point d'inflexion (13),
- dans lequel on détermine une fréquence maximale audible f_max d'un utilisateur du dispositif et, en fonction de celle-ci, le point d'inflexion (13), dans lequel chaque valeur d'entrée f_in est égale à la valeur de sortie respective f_out en dessous du point d'inflexion (13) calculé à l'aide de valeurs de l'échelle de Bark,
**caractérisé**
- **en ce qu'**on établit une fréquence d'entrée initiale maximale audible f_source_max et une fréquence f_cutoff du point d'inflexion (13) de la courbe caractéristique de compression de fréquence (10) sur la base de groupes de fréquences, dans lequel on calcule la fréquence d'entrée originale audible maximale en tant que valeur d'entrée f_source_max pour la valeur de sortie f_max qui correspond à la fréquence maximale audible, au moyen de l'échelle de Bark, à l'aide de la formule : $f_source_max = 1960 ⋅ \left(\left(f_max_bark+no_bands_up\right)+0,53\right) / \left(26,28-\left(f_max_bark+no_bands_up\right)\right) ,$ où f_max_bark est la fréquence maximale audible f_max, convertie en une valeur de Bark et où no_bands_up est un nombre de groupes de fréquences établi en fonction de la fréquence maximale audible, et
- **en ce qu'**une coordonnée f_cutoff du point d'inflexion (13) est calculée à l'aide de la formule : $f_cutoff = 1960 ⋅ \left(\left(f_max_bark-no_bands_down+0,53\right)/(26,28-\left(f_max_bark-no_bands_down\right)\right) ,$ où f_max_bark est la fréquence maximale audible, convertie en une valeur de Bark et où no_bands_down est le nombre de groupes de fréquences établi en fonction de la fréquence maximale f_max.

2. Procédé selon la revendication 1, dans lequel le point d'inflexion (13) est établi dans chaque cas au-dessus de 1,5 kHz.

3. Procédé selon la revendication 1 ou 2, dans lequel un taux de compression maximal au-dessus du point d'inflexion (13) est égal à 4.

4. Procédé de réglage d'un système auditif binaural comportant deux dispositifs auditifs, comprenant l'étape consistant à déterminer une courbe caractéristique de compression de fréquence (10) selon l'une quelconque des revendications 1 à 3.

5. Procédé selon la revendication 4, dans lequel la courbe caractéristique de compression de fréquence (10) est déterminée selon l'une quelconque des revendications 1 à 3 pour l'oreille de l'utilisateur des dispositifs auditifs qui présente la plus faible perte auditive.
